# EUROPÄISCHE PATENTSCHRIFT

(11) **EP 0 582 855 B1**
(45) Veröffentlichungstag und Bekanntmachung des Hinweises auf die Patenterteilung: **25.03.1998**
(21) Anmeldenummer: 93111490.4
(22) Anmeldetag: 17.07.1993
(51) Int. Cl.: B22C 25/00, B22D 33/00

(54) **Verfahren zum Transportieren von Formkasten und nach dem Verfahren arbeitende Giesserei-Formanlage**
Process for the transfer of moulds and casting mould plant making use of this process
Procédé de transport des moules et ligne de moulage pour fonderie fonctionnant selon ce procédé

(30) Priorität: 13.08.1992 DE 4226778
(43) Veröffentlichungstag der Anmeldung: 16.02.1994
(73) Patentinhaber: BMD Badische Maschinenfabrik Durlach GmbH, 76227 Karlsruhe (DE)
(72) Erfinder: Heidler, Berthold, D-76593 Gernsbach (DE)
(74) Vertreter: Dipl.-Ing. Heiner Lichti Dipl.-Phys. Dr.rer.nat. Jost Lempert Dipl.-Ing. Hartmut Lasch

(56) Entgegenhaltungen:
- EP-A- 0 112 470
- WO-A-89/00900
- DE-A- 3 151 610
- DE-A- 4 034 405
- DE-C- 3 345 738
- PATENT ABSTRACTS OF JAPAN vol. 6, no. 256 (M-179)(1134) 15. Dezember 1982 & JP-A-57 152 349 (SHINTO KOGYO K.K.)

## Beschreibung

Die Erfindung betrifft eine Gießerei-Formanlage nach dem Oberbegriff der Patentansprüche 1 und 2 sowie ein Verfahren zum Betreiben derselben.

Die Erfindung befaßt sich mit Formanlagen für den Kastenguß, bei dem je ein Teil der Form in einem Unterkasten und einem Oberkasten eingeformt wird, und zwar in der Regel durch Verdichten von Formsand über einem entsprechenden Modell. Dabei werden Oberkasten und Unterkasten getrennt eingeformt und -in der Regel nach Einlegen von Kernen in den Unterkasten- zur Bildung der Gießform zugelegt.

Formanlagen großer Leistung (mehr als 120 Formen pro Stunde) besitzen zwei Formmaschinen. In der einen wird die Oberkastenform, in der anderen die Unterkastenform hergestellt. Dennoch läßt sich mit den bekannten Formanlagen die an sich mögliche hohe Stundenleistung moderner Formmaschinen nicht bzw. nur mit erheblichem konstruktiven Aufwand im Bereich der Transporteinrichtungen ausnutzen.

Bekannte Formanlagen des eingangs genannten Aufbaus besitzen zwei Transportbahnen, wobei die Formmaschinen für Oberkasten und Unterkasten an einer der beiden Transportbahnen in Transportrichtung hintereinander mit Abstand angeordnet sind. Der aus Oberkasten und Unterkasten bestehende leere Formkasten wird auf einer ersten Transportbahn, die üblicherweise als Palettenbahn ausgebildet ist, einem Übersetzgerät zugeführt. Das Übersetzgerät weist zwei hintereinanderliegende Kastenplätze auf und überbrückt den Abstand zu der zweiten Transportbahn, welche durch die beiden Formmaschinen hindurchgeführt ist. Das Übersetzgerät ist als Doppelgerät ausgebildet und übernimmt den Oberkasten und auf einem niedrigeren Niveau den Unterkasten und versetzt beide Kastenteile gleichzeitig auf zwei Leerplätze auf der zweiten Transportbahn. Während die leeren Paletten auf der ersten Transportbahn bis zu einem zweiten Übersetzgerät bewegt werden, werden Unterkasten und Oberkasten hintereinander auf der zweiten Transportbahn mittels eines Schubantriebs den hintereinanderliegenden Formmaschinen zugeführt. Da auf der zweiten Transportbahn Oberkasten und Unterkasten ständig wechseln und gleichzeitig ein Oberkasten in die eine und ein Unterkasten in die andere Formmaschine eingefahren werden muß, muß der Vorschubantrieb an der zweiten Transportbahn bei jedem Arbeitstakt einen Transportweg überwinden, der der doppelten Abmessung eines Kastens in Transportrichtung entspricht. Dieser Transportweg kann bei großer Kastenteilung mehr als drei Meter erreichen. Der Vorschubantrieb, in der Regel ein Hydraulikzylinder, ist demzufolge entsprechend aufwendig auszulegen. Auch müssen erhebliche Beschleunigungs- und Verzögerungskräfte beherrscht werden. Demgegenüber kann für die erste Transportbahn ein wesentlich einfacherer Schubantrieb gewählt werden, da er nur den halben Transportweg überwinden muß.

An der in Transportrichtung ersten Formmaschine wird der Unterkasten, an der zweiten Formmaschine der Oberkasten eingeformt. Oberkasten und Unterkasten gelangen dann in ein zweites Übersetzgerät, das den eingeformten Oberkasten wieder auf die erste Transportbahn zurücksetzt, während der abgeformte Unterkasten auf der zweiten Transportbahn in die anschließende Kerneinlegestrecke gelangt. Parallel zur Kerneinlegestrecke werden die eingeformten Oberkasten auf der ersten Transportbahn bewegt. Aufgrund dieses Transportprinzips muß der Arbeitstakt hinter dem zweiten Übersetzgerät wieder auf den halben Transportweg verkürzt werden. Dies setzt zunächst eine gegen den Schubantrieb wirkende Bremseinrichtung und einen weiteren Antrieb in der Kerneinlegestrecke voraus, wie auch am Ende der Kerneinlegestrecke eine weitere Bremseinrichtung vorzusehen ist. Schließlich ist noch anzumerken, daß an der ersten Transportbahn hinter dem zweiten Übersetzgerät noch ein Trichterbohrgerät zur Herstellung der Bohrungen für den Gießtrichter, Steiger, Belüftungsöffnungen etc. in der Oberkastenform angeordnet ist.

Bei der bekannten Formanlage wird die verfügbare Maschinenzeit um etwa die Hälfte der Zeit, die für den in der zweiten Transportbahn erforderlichen Transportweg für zwei Kastenteile notwendig ist, verkürzt. Es sind nicht nur die Antriebe für die Kasten in der zweiten Transportbahn aufwendig und funktionsanfällig, sondern es sind auch die zwei Übersetzgeräte unterschiedlich, inbesondere das erste Übersetzgerät für Oberkasten und Unterkasten sehr aufwendig aufgebaut. Schließlich laufen die Paletten auf der ersten Transportbahn zwischen den beiden Übersetzgeräten leer, so daß in der ersten Transportbahn unnötige Antriebsenergie verbraucht wird.

Der Erfindung liegt die Aufgabe zugrunde, eine Formanlage vorzuschlagen, die eine volle Ausnutzung der Maschinenleistung gestattet, wobei die Formanlage zudem konstruktiv und funktionell vereinfacht werden soll.

Die kennzeichnenden Merkmale der Ansprüche 1 und 2 geben zwei Lösungsvarianten der Erfindungsaufgabe wieder. Beide Varianten haben die nachgenannten Vorteile.

Auf sämtlichen Abschnitten beider Transportbahnen müssen die Schubantriebe nur eine Strecke überwinden, die der in Transportrichtung gemessenen Kastenlänge entspricht. Damit ist der konstruktive Aufwand reduziert. Die beiden Übersetzgeräte können einen einfacheren Aufbau aufweisen. Zudem ist das zweite Übersetzgerät optimal ausgenutzt, da es auf dem Hin- und Rückweg einen Übersetzvorgang durchführt. Es ist ferner nur eine Bremseinrichtung am Ende der Kerneinlegestrecke notwendig, die dem Schubantrieb der zweiten Transportbahn entgegenwirkt. Aufgrund der weniger aufwendigen und zahlmäßig verringerten Antriebe ergeben sich entsprechende Kostenersparnisse. Ferner läßt sich die Steuerungstechnik entsprechend vereinfachen.

Gemäß einem Ausführungsbeispiel der Erfindung ist vorgesehen, daß die erste Transportbahn eine Palettenbahn und die zweite Transportbahn eine Rollenbahn ist, und daß die Übersetzgeräte Greifer aufweisen, die den Oberkasten bzw. Unterkasten mittels Rollen untergreifen.

Dabei ist es von besonderem Vorteil, wenn die Rollen an dem greiferartigen Übersetzgerät so ausgebildet sind, daß sie in der zweiten Transportbahn mit der dort vorgesehenen Rollenbahn fluchten.

Die erfindungsgemäße Ausbildung der Formanlage gibt die Möglichkeit, daß zwischen der ersten Formmaschine und dem zweiten Übersetzgerät ein Trichterbohrgerät angeordnet ist.

Damit ist es insbesondere möglich, den am Trichterbohrgerät anfallenden Formsand unmittelbar auf das darunter befindliche Förderband, das von der Unterkasten-Formmaschine zur Oberkasten-Formmaschine verläuft und den dort anfallenden Formsand aufnimmt, abzugeben.

Als Transportantrieb für beide Transportbahnen dienen Schubantriebe, vorzugsweise Hydraulikzylinder, deren Arbeitshub der Formkastenabmessung in Transportrichtung entspricht.

Am Ende der Transportbahn ist je eine den Schubantrieben entgegenwirkende Bremseinrichtung vorgesehen, die dafür sorgt, daß die Kasten auf jeder Transportbahn Kontakt miteinander halten.

Ein Verfahren zum Betreiben der ersten Variante der Formanlage (Anspruch 1) zeichnet sich dadurch aus, daß an dem in Transportrichtung ersten Übersetzgerät der Oberkasten (OK) des auf der ersten Transportbahn zugeführten, leeren Formkastens von dem Unterkasten (UK) getrennt und nur er (OK) auf die zweite Transportbahn mit den beiden Formmaschinen übergesetzt und der ersten Formmaschine zugeführt wird, während der leere Unterkasten (UK) auf der ersten Transportbahn bis zu der zwischen den Formmaschinen angeordneten zweiten Übersetzstation weiterbewegt und auf einen Leerplatz unmittelbar vor dem aus der Formmaschine kommenden ersten eingeformten Oberkasten (OK) auf der zweiten Transportbahn übergesetzt wird, und der erste eingeformte Oberkasten (OK) im nächsten Arbeitstakt in das Übersetzgerät bewegt und auf den zuvor vom Unterkasten eingenommenen Leerplatz auf der ersten Transportbahn übergesetzt und dort weiterbewegt wird, während der Unterkasten (UK) in die zweite Formmaschine und danach zur Kerneinlegestrecke weiterbewegt wird, wobei Oberkasten (OK) und Unterkasten (UK) auf den beiden Transportbahnen mit versetztem Transporttakt bei gleicher Taktlänge, die der Formkastenabmessung in Transportrichtung entspricht, bewegt werden.

Mit diesem Verfahren wird gegenüber dem Stand der Technik ein völlig neuer Weg beschritten, indem auf einem ersten Abschnitt der ersten Transportbahn, und zwar zwischen den beiden Übersetzgeräten die Unterkasten, auf dem parallelen Abschnitt der zweiten Förderbahn die Oberkasten transportiert werden, wobei der Oberkasten in der ersten Formmaschine eingeformt wird. Anschließend wechseln Oberkasten und Unterkasten die Transportbahnen, indem der eingeformte Oberkasten auf die erste Transportbahn zurückversetzt, der leere Unterkasten auf die zweite Transportbahn übergesetzt und in die zweite Formmaschine zum Einformen transportiert wird. Unterkasten und Oberkasten nehmen also einen vollständigen Bahnwechsel vor.

Dieses Verfahren gestattet es, auch auf der zweiten Transportbahn mit den Formmaschinen mit einem einfachen Vorschub zu arbeiten, d.h. die dort auf den ersten Abschnitt bewegten Oberkasten werden bei jedem Arbeitstakt um nur eine Kastenlänge verschoben. Gleiches gilt für die Unterkasten in dem zweiten Abschnitt dieser Transportbahn. In gleicher Weise werden die Unterkasten auf dem ersten Abschnitt der ersten Transportbahn und die Oberkasten auf deren zweiten Abschnitt jeweils nur um eine Kastenlänge pro Arbeitstakt versetzt. Für beide Transportbahnen sind also nur einfache Vorschubantriebe mit kurzer Hublänge erforderlich. Der wesentliche Vorteil besteht darin, daß durch den bei gegebener Kastenlänge kürzestmöglichen Transporthub auch die Leistung der Formmaschinen bestmöglich ausgenutzt werden kann. Auch entfällt eine Untersetzung des Transportwegs von einem Doppelhub auf den einfachen Transporthub. Die auf den Kasten wirkenden Beschleunigungs- und Verzögerungskräfte können verringert werden. Ferner sind sämtliche Kastenplätze auf beiden Transportbahnen ständig mit Kasten besetzt. Durch die Vereinfachung der Antriebe und ihrer Funktion ergibt sich zwangsläufig auch eine Minderung des steuerungstechnischen Aufwandes für den automatischen Betrieb. Schließlich wird nicht nur die Antriebsleistung für die erste Transportbahn besser genutzt, sondern auch diejenige, die an der zweiten Übersetzstation notwendig ist, da dort auf dem Hinweg ein Unterkasten von der ersten auf die zweite, auf dem Rückweg ein eingeformter Oberkasten von der zweiten auf die erste Transportbahn umgesetzt wird. Stattdessen kann natürlich auch erst ein eingeformter Oberkasten von der zweiten auf die erste und beim Rückweg ein leerer Unterkasten von der ersten auf die zweite Transportbahn umgesetzt werden. Je nach Arbeitsweise ist an der Übersetzstation ein Leerplatz auf der einen oder anderen Transportbahn vorzusehen.

Um an der zweiten Transportbahn im Bereich des zweiten Übersetzgerätes einen Leerplatz zu garantieren, ist zwischen den beiden Übersetzgeräten eine gleiche Anzahl von Kastenplätzen vorgesehen und wird bei Inbetriebnahme der Formanlage an oder vor dem ersten Übersetzgerät ein Oberkasten (OK) des ersten leeren Formkastens ausgesondert oder nur ein leerer Oberkasten oder ein leerer Unterkasten bereitgestellt.

Durch den versetzten Arbeitstakt auf beiden Transportbahnen ist gewährleistet, daß der Leerplatz an einer der beiden Transportbahnen im Bereich des zweiten Übersetzgerätes stets beibehalten wird.

Gemäß einem weiteren verfahrenstechnischen Merkmal ist vorgesehen, daß hinter der ersten Formmaschine und vor dem zweiten Übersetzgerät die Form im Oberkasten (OK) mit Bohrungen für den Gießtrichter und/oder Steiger und/oder Belüftungsöffnungen versehen wird.

Bei diesem Verfahren können die Nacharbeiten an dem zuerst eingeformten Oberkasten vor der zweiten Formmaschine für den Unterkasten durchgeführt werden, so daß der dort anfallende Formsand problemlos mittels der Fördereinrichtung weggeführt werden kann, die sich von der Formmaschine für den Unterkasten über die Formmaschine für den Oberkasten erstreckt und den dort anfallenden Formsand wegführt.

Nachstehend ist die Erfindung anhand eines in der Zeichnung schematisch wiedergegebenen Ausführungsbeispiels der Formanlage erläutert.

Die in der Zeichnung gezeigte Formanlage weist zwei parallele Transportbahnen 1, 2 auf, denen je ein Schubantrieb 3 bzw. 4 und am Ende eine Bremseinrichtung 5 bzw. 6 zugeordnet ist.

Die zweite Transportbahn durchläuft nacheinander zwei Formmaschinen 7 und 8, die auf einem in bzw. entgegen der Transportrichtung laufenden Shuttle 9 ein Füllgefäß 10 und ein Verdichtungsaggregat 11 aufweisen. Auf der Bedienungsseite der Formmaschinen 7, 8 sind -ggf. wiederum auf einem Shuttle- mehrere Modellplatten 12 auf je einem Träger angeordnet, die wahlweise in die Formmaschine einfahrbar sind.

Vor der ersten Formmaschine 7 und zwischen dieser und der zweiten Formmaschine 8 ist je ein Übersetzgerät 13 bzw. 14 angeordnet, das den Abstand zwischen den beiden Transportbahnen 1, 2 überbrückt.

Die aus Oberkasten und Unterkasten zusammengesetzten leeren Formkasten 15 werden mittels des Schubantriebs 3 auf der Transportbahn 1 herangefördert und gelangen in das Übersetzgerät 13. Dort wird der Oberkasten OK abgenommen und auf die Transportbahn 2 übergesetzt, während der Unterkasten UK auf der Transportbahn 1 verbleibt. Der Oberkasten OK wird mittels des Schubantriebs 4 auf der Transportbahn 2 in die Formmaschine 7 transportiert, dort mit Formsand gefüllt und die Sandfüllung über dem Modell verdichtet. Der eingeformte Oberkasten gelangt schließlich zu einem Trichterbohrgerät vor dem zweiten Übersetzgerät 14 und anschließend in ein Wendegerät 16, in welchem er um 180° gewendet wird. Auf der Transportbahn 2 befindet sich im Übersetzgerät 14 zunächst ein Leerplatz. Auf diesem Leerplatz wird von der Transportbahn 1 ein leerer Unterkasten mittels des Übersetzgerätes 14 übergeben. Im nächsten Arbeitstakt gelangt der unmittelbar vor dem Übersetzgerät 14 angekommene, eingeformte Oberkasten in das Übersetzgerät, wird bei dessen Rückweg auf den dann leeren Platz auf der ersten Transportbahn 1, den zuvor der Unterkasten eingenommen hatte, übergesetzt. Der dabei um einen Kastenplatz weitergetaktete Unterkasten gelangt schließlich in die Formmaschine 8, wird dort aus dem Füllgefäß 10 mit Formsand gefüllt und dieser mittels der Verdichtungseinrichtung 11 über dem Modell verdichtet. Der eingeformte Unterkasten UK gelangt hinter der Formmaschine 8 in ein Wendegerät 17 und danach auf eine Kerneinlegestrecke an der Transportbahn 2, während zugleich die eingeformten Oberkasten auf dem parallelen Abschnitt der Transportbahn 1 weitergetaktet werden. Dabei werden Unterkasten und Oberkasten mittels der Bremseinrichtungen 5, 6 die den Schubantrieben 3, 4 entgegenwirken, in Kontakt gehalten. Hinter der Kerneinlegestrecke werden Ober- und Unterkasten mittels eines bekannten, nicht gezeigten Zulegegerätes zusammengelegt und der komplettierte Formkasten zur Gießstrecke verbracht. Diese Einzelheiten sind -weil von herkömmlicher Art- hier nicht näher erläutert.

Es ist ohne weiteres ersichtlich, daß auf beiden Transportbahnen 1, 2 mit gleichen Schubantrieben gearbeitet werden kann, die je Arbeitstakt lediglich den minimal notwendigen Transportweg, nämlich die Kastenlänge, überwinden müssen. Es ist weiterhin ohne weiteres ersichtlich, daß die Übersetzgeräte 13 und 14 von einfachsten Aufbau sein können, und daß zudem die Leistung des Übersetzgerätes 14 optimal ausgenutzt wird, indem es auf Hinund Rückweg je einen Kasten übersetzt. Ferner sind sämtliche Abschnitte beider Transportbahnen 1, 2 mit Kasten belegt, so daß die Antriebs- bzw. Bremsenergie bestmöglich ausgenutzt wird.

## Patentansprüche

1. Gießerei-Formanlage für den Kastenguß, bestehend aus zwei parallelen Transportbahnen (1, 2) mit Schubantrieben (3, 4), zwei entlang einer Transportbahn (2) angeordneten Formmaschinen (7, 8), zwei Übersetzgeräten (13, 14) zum Versetzen von Oberkasten (OK) bzw. Unterkasten (UK) von der einen auf die andere Transportbahn, von denen das erste (13) in Transportrichtung vor der ersten Formmaschine (7) angeordnet ist und zum Trennen des Oberkastens (OK) von dem auf der ersten Transportbahn (1) leer zugeführten Formkasten (15) und zum Zuführen auf die zweite Transportbahn (2) mit den Formmaschinen (7, 8) ausgebildet ist, und einer an diese Transportbahn (2) anschließenden Kerneinlegestrecke für die eingeformten Unterkasten (UK), hinter der ein den Oberkasten (OK) und den Unterkasten (UK) zusammenlegendes Zulegegerät angeordnet ist, dadurch gekennzeichnet, daß die erste Formmaschine (7) zum Einformen des Oberkastens (OK) und die zweite Formmaschine (8) zum Einformen des Unterkastens (UK) eingerichtet sind, und daß das zweite Übersetzgerät (14) zwischen den beiden Formmaschinen (7, 8) angeordnet ist und in einem ersten Fahrweg den auf der ersten Transportbahn (1) ankommenden leeren Unterkasten (UK) auf einen Leerplatz unmittelbar vor dem ersten eingeformten Oberkasten (OK) auf der zweiten Transportbahn (2) übergibt, auf der der Unterkasten in die zweite Formmaschine (8) gelangt, und nach einem weiteren Transporttakt den in das Übersetzgerät (14) eingefahrenen, eingeformten Oberkasten (OK) auf dem Rückweg auf die erste Transportbahn (1) übersetzt und daß Oberkasten (OK) und Unterkasten (UK) mittels der Schubantriebe (3, 4) für die erste und zweite Transportbahn (1, 2) in einem zeitversetzten Arbeitstakt um je eine Kastenlänge in Transportrichtung bewegbar sind.

2. Gießerei-Formanlage für den Kastenguß, bestehend aus zwei parallelen Transportbahnen (1, 2) mit Schubantrieben (3, 4), zwei entlang einer Transportbahn (2) angeordneten Formmaschinen (7, 8), zwei Übersetzgeräten (13, 14) zum Versetzen von Oberkasten (OK) bzw. Unterkasten (UK) von einer auf die andere Transportbahn, von denen das in Transportrichtung vor der ersten Formmaschine (7) angeordnete erste Übersetzgerät (13) zum Trennen des Oberkastens (OK) von dem auf der ersten Transportbahn (1) leer zugeführten Formkasten (15) und zum Zuführen auf die zweite Transportbahn (2) mit den Formmaschinen (7, 8) ausgebildet ist, und einer an diese Transportbahn (2) anschließenden Kerneinlegestrecke für die eingeformten Unterkasten (UK), hinter der ein den Oberkasten (OK) und den Unterkasten (UK) zusammenlegendes Zulegegerät angeordnet ist, dadurch gekennzeichnet, daß die erste Formmaschine (7) zum Einformen des Oberkastens (OK) und die zweite Formmaschine (8) zum Einformen des Unterkastens (UK) eingerichtet sind, und daß das zweite Übersetzgerät (14) zwischen den beiden Formmaschinen (7, 8) angeordnet ist und in einem ersten Fahrweg den auf der zweiten Transportbahn (2) ankommenden eingeformten Oberkasten (OK) auf einen Leerplatz unmittelbar vor dem ersten leeren Unterkasten (UK) auf der ersten Transportbahn (1) übergibt und nach einem weiteren Transporttakt den in die Übersetzstation (14) eingefahrenen leeren Unterkasten (UK) auf dem Rückweg auf die zweite Transportbahn (2) übersetzt, auf der der Unterkasten (UK) in die zweite Formmaschine (8) gelangt , und daß Oberkasten (OK) und Unterkasten (UK) mittels der Schubantriebe (3, 4) für die erste und zweite Transportbahn (1, 2) in einem zeitversetzten Arbeitstakt um je eine Kastenlänge in Transportrichtung bewegbar sind.

3. Formanlage nach Anspruch 1 oder 2, dadurch gekennzeichnet, daß die erste Transportbahn (1) eine Palettenbahn und die zweite Transportbahn (2) eine Rollenbahn ist, und daß die Übersetzgeräte (13, 14) den Oberkasten (OK) bzw. Unterkasten (UK) mittels Rollen untergreifende Greifer aufweisen.

4. Formanlage nach einem der Ansprüche 1 oder 3, dadurch gekennzeichnet, daß zwischen der ersten Formmaschine (7) und dem zweiten Übersetzgerät (14) ein Trichterbohrgerät angeordnet ist.

5. Formanlage nach einem der Ansprüche 1 bis 4, dadurch gekennzeichnet, daß als Transportantrieb für beide Transportbahnen (1, 2) Schubantriebe (3, 4) dienen, deren Arbeitshub der Formkastenabmessung in Transportrichtung entspricht.

6. Formanlage nach einem der Ansprüche 1 bis 5, dadurch gekennzeichnet, daß am Ende der Transportbahnen (1, 2) den Schubantrieben (3, 4) entgegenwirkende Bremseinrichtungen (5, 6) für die Kasten (OK, UK) angeordnet sind.

7. Verfahren zum Betreiben einer Gießerei-Formanlage gemäß Anspruch 1, dadurch gekennzeichnet, daß an dem in Transportrichtung ersten Übersetzgerät (13) der Oberkasten (OK) des auf der ersten Transportbahn (1) zugeführten, leeren Formkastens (15) von dem Unterkasten (UK) getrennt und nur er (OK) auf die zweite Transportbahn (2) mit den beiden Formmaschinen (7, 8) übergesetzt und der ersten Formmaschine (7) zugeführt wird, während der leere Unterkasten (UK) auf der ersten Transportbahn (1) bis zu dem zwischen den Formmaschinen (7, 8) angeordneten zweiten Übersetzgerät (14) weiterbewegt und auf einen Leerplatz unmittelbar vor dem aus der Formmaschine kommenden ersten eingeformten Oberkasten (OK) auf der zweiten Transportbahn (2) übergesetzt wird, und der erste eingeformte Oberkasten (OK) im nächsten Arbeitstakt in das Übersetzgerät (14) bewegt wird, während der Unterkasten (UK) in die zweite Formmaschine (8) und danach zur Kerneinlegestrecke weiterbewegt wird, wobei Oberkasten (OK) und Unterkasten (UK) auf den beiden Transportbahnen (1, 2) mit versetztem Transporttakt bei gleicher Taktlänge, die der Formkastenabmessung in Transportrichtung entspricht, bewegt werden.

8. Verfahren zum Betreiben einer Gießerei-Formanlage gemäß Anspruch 2, dadurch gekennzeichnet, daß an dem in Transportrichtung ersten Übersetzgerät (13) der Oberkasten (OK) des auf der ersten Transportbahn (1) zugeführten, leeren Formkastens (15) von dem Unterkasten (UK) getrennt und nur er (OK) auf die zweite Transportbahn (2) mit den beiden Formmaschinen (7, 8) übergesetzt und der ersten Formmaschine (7) zugeführt und danach in das zwischen den Formmaschinen (7, 8) angeordnete zweite Übersetzgerät (14) weiterbewegt und auf einen Leerplatz unmittelbar vor dem leeren Unterkasten (UK) auf der ersten Transportbahn (1) übergesetzt wird, während der erste leere Unterkasten (UK) im nächsten Arbeitstakt in das Übersetzgerät (14) bewegt, in diesem auf die zweite Transportbahn (2) übergesetzt und in die zweite Formmaschine (8) und danach zur Kerneinlegestrecke weiterbewegt wird, wobei Oberkasten (OK) und Unterkasten (UK) auf den beiden Transportbahnen (1, 2) mit versetztem Transporttakt bei gleicher Taktlänge, die der Formkastenabmessung in Transportrichtung entspricht, bewegt werden.

9. Verfahren nach Anspruch 7 oder 8, dadurch gekennzeichnet, daß zwischen den beiden Übersetzgeräten (13, 14) eine gleiche Anzahl von Kastenplätzen vorgesehen ist und daß bei Inbetriebnahme der Formanlage an oder vor dem ersten Übersetzgerät ein Oberkasten (OK) des ersten leeren Formkastens (15) ausgesondert oder nur ein leerer Oberkasten (OK) oder ein leerer Unterkasten bereitgestellt wird.

10. Verfahren nach einem der Ansprüche 7 bis 9, dadurch gekennzeichnet, daß hinter der ersten Formmaschine (7) und vor dem zweiten Übersetzgerät (14) die Form im Oberkasten (OK) mit Bohrungen für den Gießtrichter und/oder Steiger und/oder Belüftungsöffnungen versehen wird.

## Claims

1. Foundry moulding equipment for box casting, comprising two parallel conveyor paths (1, 2) with thrust drives (3, 4), two moulding machines (7, 8) located along a conveyor path (2), two transfer devices (13, 14) for transferring upper boxes (OK) or lower boxes (UK) from one to the other conveyor path, whereof the first (13) is positioned in the conveying direction upstream of the first moulding machine (7) and is constructed for separating the upper box (OK) from the moulding box (15) supplied empty on the first conveyor path (1) and for supplying to the second conveyor path (2) with the moulding machine (7, 8), and a core setting section for the shaped lower box (UK) connecting onto said conveyor path (2) and behind which is provided a manipulator combining the upper box (OK) and lower box (UK), characterized in that the first moulding machine (7) is set up for shaping the upper box (OK) and the second moulding machine (8) for shaping the lower box (UK) and that the second transfer device (14) is located between the two moulding machines (7, 8) and in a first travel path transfers the empty lower box (UK) arriving on the first conveyor path (1) to an idle station immediately upstream of the first shaped upper box (UK) on the second conveyor path (2) on which the lower box arrives in the second moulding machine (8), and following a further conveying cycle transfers the shaped upper box (OK) introduced in the transfer device (14) on the return path to the first conveyor path (1) and that upper boxes (OK) and lower boxes (UK) by means of the thrust drives (3, 4) for the first and second conveyor paths (1, 2) are movable in a deferred working cycle by in each case one box length in the conveying direction.

2. Foundry moulding equipment for box casting, comprising two parallel conveyor paths (1, 2) with thrust drives (3, 4), two moulding machines (7, 8) located along a conveyor path (2), two transfer devices (13, 14) for transferring upper boxes (OK) or lower boxes (UK) from one to the other conveyor path, whereof the first transfer device (13) positioned upstream of the first moulding machine (7) in the conveying direction is constructed for separating the upper box (OK) from the moulding box (15) supplied empty on the first conveyor path (1) and for supplying to the second conveyor path (2) with the moulding machine (7, 8), and a core setting section for the shaped lower boxes (UK) connecting onto said conveyor path (2) is provided and behind it is positioned a manipulator combining the upper box (OK) and the lower box (UK), characterized in that the first moulding machine (7) is set up for shaping the upper box (OK) and the second moulding machine (8) for shaping the lower box (UK) and that the second transfer device (14) is positioned between the two moulding machines (7, 8) and in a first travel path transfers the shaped upper boxes (OK) arriving on the second conveyor path (2) to an idle station immediately upstream of the first empty lower box (UK) on the first conveyor path (1) and following a further conveying cycle transfers the empty lower box (UK) introduced into the transfer station (14) on the return path to the second conveyor path (2) on which the lower box (UK) arrives in the second moulding machine (8), and that upper boxes (OK) and lower boxes (UK) by means of the thrust drives (3, 4) for the first and second conveyor paths (1, 2) are movable in a deferred working cycle by in each case one box length in the conveying direction.

3. Moulding equipment according to claim 1 or 2, characterized in that the first conveyor path (1) is a pallet path and the second conveyor path (2) a roller path and that the transfer devices (13, 14) have grippers engaging below the upper boxes (OK) or lower boxes (UK) by means of rollers.

4. Moulding equipment according to one of the claims 1 or 3, characterized in that a funnel-shaped auger is positioned between the first moulding machine (7) and the second transfer device (14).

5. Moulding equipment according to one of the claims 1 to 4, characterized in that thrust drives (3, 4), whose working cycle corresponds to the moulding box dimension in the conveying direction, serve as conveying drives for both conveyor paths (1, 2).

6. Moulding equipment according to one of the claims 1 to 5, characterized in that at the end of the conveyor paths (1, 2) are provided braking means (5, 6) for the boxes (OK, UK) acting counter to the thrust drives (3, 4).

7. Method for operating a foundry moulding equipment according to claim 1, characterized in that on the first transfer device (13) in the conveying direction the upper box (OK) of the empty moulding box (15) supplied on the first conveyor path (1) is separated from the lower box (UK) and only it (OK) is transferred to the second conveyor path (2) with the two moulding machines (7, 8) and is supplied to the first moulding machine (7), whilst the empty lower box (UK) is moved on on the first conveyor path (1) up to the second transfer device (14) positioned between the moulding machine (7, 8) and is transferred to an idle station immediately upstream of the first shaped upper box (OK) on the second conveyor path coming from the moulding machine, and the first shaped upper box (OK) in the next working cycle is moved into the transfer device (14), whereas the lower box (UK) is moved on in the second moulding machine (8) and then to the core setting section, upper boxes (OK) and lower boxes (UK) on the two conveyor paths (1, 2) being moved with a deferred conveying cycle for the same cycle length corresponding to the moulding box dimension in the conveying direction.

8. Method for operating a foundry moulding equipment according to claim 2, characterized in that on the first transfer device (13) in the conveying direction the upper box (OK) of the empty moulding box (15) supplied on the first conveyor path (1) is separated from the lower box (UK) and only it (OK) is transferred to the second conveyor path (2) with the two moulding machines (7, 8) and to the first moulding machine (7) and subsequently moved on into the second transfer device (14) located between the moulding machine (7, 8) and is transferred to an idle station immediately upstream of the empty lower box (UK) on the first conveyor path (1), whilst the first empty lower box (UK) in the next working cycle is moved into the transfer device (14), is transferred therein to the second conveyor path (2) and into the second moulding machine (8) and is then moved on to the core setting section, upper boxes (OK) and lower boxes (UK) being moved on the two conveyor paths (1, 2) with a deferred conveying cycle and the same cycle length corresponding to the moulding box dimension in the conveying direction.

9. Method according to claim 7 or 8, characterized in that between the two transfer devices (13, 14) is provided an equal number of box stations and that on putting the moulding equipment into operation at or upstream of the first transfer device an upper box (OK) of the first empty moulding box (15) is eliminated or only one empty upper box (OK) or one empty lower box is made available.

10. Method according to one of the claims 7 to 9, characterized in that downstream of the first moulding machine (7) and upstream of the first transfer device (14) the mould in the upper box (OK) is provided with bores for the pouring gate and/or riser and/or ventilation openings.

## Revendications

1. Installation de moulage pour fonderie pour le coulage en châssis, comprenant deux convoyeurs (1,2) parallèles à actionneurs coulissants (3,4), deux machines à mouler (7,8) installées le long d'un convoyeur (2), deux stations de transbordement (13,14) pour déplacer le châssis supérieur (CS) ou le châssis inférieur (CI) d'un convoyeur à l'autre, stations dont la première (13) est montée dans le sens du transport devant la première machine à mouler (7) et conçu pour séparer le châssis supérieur (CS) du châssis de moulage (15) amené vide sur le premier convoyeur (1) et l'amener sur le deuxième convoyeur (2) comprenant les machines à mouler (7,8), et une zone de dépose des noyaux attenante à ce convoyeur (2) pour les châssis inférieurs (CI) moulés, à la suite de laquelle est installé un dispositif d'assemblage du châssis supérieur (CS) et du châssis inférieur (CI), caractérisée en ce que la première machine à mouler (7) est installée pour la conformation du moule dans le châssis supérieur (CS) et la deuxième machine à mouler (8) pour la conformation du moule dans le châssis inférieur (CI), et en ce que la deuxième station de transbordement (14) est disposée entre les deux machines à mouler (7,8) et dépose durant un premier trajet le châssis inférieur (CI) vide arrivant sur le premier convoyeur (1) en un emplacement libre directement devant le premier châssis supérieur (CS) moulé placé sur le deuxième convoyeur (2) sur lequel le châssis inférieur arrive dans la deuxième machine à mouler (8), et après une deuxième phase de manutention, transborde durant le trajet de retour le châssis supérieur (CS) moulé et introduit dans la station de transbordement (14) sur le premier convoyeur (1), et en ce que le châssis supérieur (CS) et le châssis inférieur (CI) peuvent être déplacés grâce aux actionneurs coulissants (3,4) équipant les premier et deuxième convoyeurs (1,2) selon un retard périodique correspondant à chaque fois au temps de déplacement d'une longueur de châssis dans le sens du transport.

2. Installation de moulage pour le coulage en châssis, comprenant deux convoyeurs (1,2) parallèles à actionneurs coulissants (3,4), deux machines à mouler (7,8) installées le long d'un convoyeur (2), deux stations de transbordement (13,14) pour déplacer le châssis supérieur (CS) ou le châssis inférieur (CI) d'un convoyeur à l'autre, stations dont la première (13) mise en place dans le sens du transport devant la première machine à mouler (7) est conçue pour séparer le châssis supérieur (CS) du châssis de moulage (15) amené vide sur le premier convoyeur (1) et pour l'amener sur le deuxième convoyeur (2) comprenant les machines à mouler (7,8), et une zone de dépose des noyaux attenante à ce convoyeur (2) pour les châssis inférieurs (CI) moulés, à la suite de laquelle est installé un dispositif d'assemblage du châssis supérieur (CS) et du châssis inférieur (CI), caractérisée en ce que la première machine à mouler (7) est installée pour la conformation du moule dans le châssis supérieur (CS) et la deuxième machine à mouler (8) pour la conformation du moule dans le châssis inférieur (CI), et en ce que la deuxième station de transbordement (14) est disposée entre les deux machines à mouler (7,8) et dépose durant un premier trajet le châssis supérieur (CS) moulé arrivant sur le deuxième convoyeur (2) en un emplacement libre directement devant le premier châssis inférieur (CI) vide placé sur le premier convoyeur (1), et après une deuxième phase de manutention transborde, durant le trajet de retour, le châssis inférieur (CI) vide introduit dans la station de transbordement (14) sur le deuxième convoyeur (2), sur lequel le châssis inférieur (CI) est introduit dans la deuxième machine à mouler (8), et en ce que le châssis supérieur (CS) et le châssis inférieur (CI) peuvent être déplacés grâce aux actionneurs coulissants (3,4) équipant les premier et deuxième convoyeurs (1,2) selon un retard périodique correspondant à chaque fois au temps de déplacement d'une longueur de châssis dans le sens du transport.

3. Installation de moulage selon la revendication 1 ou 2, caractérisée en ce que le premier convoyeur (1) est un transporteur à palette et le deuxième convoyeur (2) un transporteur à rouleaux, et en ce que les stations de transbordement (13,14) présentent des griffes sur rouleaux passant sous le châssis supérieur (CS) ou le châssis inférieur (CI).

4. Installation de moulage selon l'une quelconque des revendications 1 ou 3, caractérisée en ce qu'un dispositif de perçage de l'entonnoir de coulée est disposé entre la première machine à mouler (7) et la deuxième station de transbordement (14).

5. Installation de moulage selon l'une quelconque des revendications 1 à 4, caractérisée en ce que des actionneurs coulissants (3,4) dont la course motrice correspond à la dimension du châssis de moulage dans le sens du transport servent d'actionneurs aux deux convoyeurs (1,2).

6. Installation de moulage selon l'une quelconque des revendications 1 à 5, caractérisée en ce que des dispositifs de freinage (5,6) pour les châssis (CS,CI) agissant dans le sens contraire des actionneurs coulissants (3,4) sont disposés à l'extrémité des convoyeurs (1,2).

7. Procédé de mise en fonction d'une installation de moulage de fonderie selon la revendication 2, caractérisé en ce qu'au niveau de la première station de transbordement (13) dans le sens de la marche, le châssis supérieur (CS) du châssis de moulage (15) vide amené sur le premier convoyeur (1) est séparé du châssis inférieur (CI) et qu'il est seul (CS) transbordé sur le deuxième convoyeur (2) comportant les deux machines à mouler (7,8) et introduit dans la première machine à mouler (7) tandis que le châssis inférieur (CI) vide est transporté sur le premier convoyeur (1) jusqu'à la deuxième station de transbordement (14) disposée entre les machines à mouler (7,8) et transbordé sur un emplacement libre directement devant le premier châssis supérieur (CS) moulé sortant de la machine à mouler sur le deuxième convoyeur (2), et en ce que le premier châssis supérieur (CS) moulé est transbordé au cours de la phase suivante dans la station de transbordement (14), tandis que le châssis inférieur CI) est déplacé dans la deuxième machine à mouler (8) et ensuite dans la zone de dépose des noyaux, le châssis supérieur (CS) et le châssis inférieur (CI) étant déplacés sur les deux convoyeurs (1,2) à une cadence de transport décalée dans le temps d'une durée de cycle identique correspondant à la dimension du châssis de moulage dans le sens du transport.

8. Procédé de mise en fonction d'une installation de moulage de fonderie selon la revendication 2, caractérisé en ce qu'au niveau de la première station de transbordement (13) dans le sens de la marche, le châssis supérieur (CS) du châssis de moulage (15) vide amené sur le premier convoyeur (1) est séparé du châssis inférieur (CI) et qu'il est seul (CS) transbordé sur le deuxième convoyeur (2) comportant les deux machines à mouler (7,8) et introduit dans la première machine à mouler (7) et est ensuite transporté dans la deuxième station de transbordement (14) disposée entre les machines à mouler (7,8) et transbordé sur un emplacement libre directement devant le châssis inférieur (CI) vide sur le premier convoyeur (1), tandis que le premier châssis inférieur CI) vide est déplacé dans la station de transbordement (14) au cours de la phase suivante, transbordé dans celle-ci sur le deuxième convoyeur (2) et déplacé dans la deuxième machine à mouler (8) et ensuite sur la zone de dépose des noyaux, le châssis supérieur (CS) et le châssis inférieur (CI) étant déplacés sur les deux convoyeurs (1,2) à une cadence de transport décalée dans le temps d'une durée de cycle identique correspondant à la dimension du châssis de moulage dans le sens du transport.

9. Procédé selon la revendication 7 ou 8, caractérisé en ce qu'un même nombre d'emplacements pour châssis est prévu entre les deux stations de transbordement (13,14) et en ce qu'en cas de mise en fonction de l'installation de moulage au niveau ou devant le premier dispositif de transbordement, est sélectionné un châssis supérieur (CS) du premier châssis de moulage (15) vide ou on fournit simplement un châssis supérieur (CS) vide ou un châssis inférieur vide.

10. Procédé selon l'une quelconque des revendications 7 à 9, caractérisé en ce que derrière la première machine à mouler (7) et devant la deuxième station de transbordement (14) on effectue des perçages dans le moule du châssis supérieur (CS) pour l'entonnoir de coulée et/ou la masselotte ouverte et/ou les évents.
